# EUROPÄISCHE PATENTSCHRIFT

(11) **EP 3 901 550 B1**
(45) Veröffentlichungstag und Bekanntmachung des Hinweises auf die Patenterteilung: **02.11.2022**
(21) Anmeldenummer: 21165770.5
(22) Anmeldetag: 30.03.2021
(51) Int. Cl.: F28F 27/00, F28D 9/00, F28G 15/00, F24H 1/52, F24H 9/20

(54) **EIN SYSTEM ZUR ERKENNUNG DER VERSTOPFUNG IM WÄRMETAUSCHER**
A SYSTEM FOR DETECTING CLOGGING IN A HEAT EXCHANGER
SYSTÈME DE DÉTECTION DE BLOCAGE DANS UN ÉCHANGEUR DE CHALEUR

(30) Priorität: 19.04.2020 TR 202006174
(43) Veröffentlichungstag der Anmeldung: 27.10.2021
(73) Patentinhaber: Bosch Termoteknik Isitmave Klima Sanayi Ticaret Anonim Sirketi, 45030 Manisa (TR)
(72) Erfinder: Pekguzelsu, Mustafa, 35590 Karsiyaka/Izmir (TR)
(74) Vertreter: Bee, Joachim

(56) Entgegenhaltungen:
- GB-A- 2 406 901
- JP-A- 2010 261 651
- US-A1- 2015 144 074
- US-A1- 2016 033 171
- US-A1- 2017 030 664

## Beschreibung

### TECHNISCHES GEBIET

Die Erfindung betrifft ein System zur Erkennung einer Verstopfung im Wärmetauscher eines Wasserheizers, umfassend eine erste Leitung, die hydraulisch mit einem Zentralheizkreislauf verbunden ist, und eine zweite Leitung, die hydraulisch mit einer Hauswasserleitung verbunden ist; eine Heizzelle, die mit der ersten Leitung zur Erwärmung der Flüssigkeit in der ersten Leitung verbunden ist; ein erstes Volumen, das hydraulisch mit der ersten Leitung verbunden ist, und ein zweites Volumen, das hydraulisch mit der erwähnten zweiten Leitung verbunden ist, mindestens ein Wärmeübertragungsmittel, das zwischen dem erwähnten ersten Volumen und dem erwähnten zweiten Volumen vorgesehen ist, und einen Wärmetauscher zur Wärmeübertragung zwischen der ersten Leitung und der zweiten Leitung.

### STAND DER TECHNIK

Wasserheizer, insbesondere Kombi-Wasserheizer, sind an einen Zentralheizkreislauf und an eine Hauswasserleitung angeschlossen. Sie sorgen für die Erwärmung der Flüssigkeit im Zentralheizkreislauf und des Wassers in der Hauswasserleitung. Das Wasser im Zentralheizkreislauf wird in den Wasserheizer eingeleitet, durch eine Heizzelle erwärmt und wieder in den Zentralheizkreislauf zurückgeleitet. Durch Heizkomponenten wie Heizkörper im Zentralheizkreislauf wird dafür gesorgt, dass die Räume geheizt werden.

Das Wasser in der Hauswasserleitung wird dadurch erwärmt, dass zwischen dem Wasser aus dem Zentralheizkreislauf nach dessen Erhitzen und dem Wasser aus der Hauswasserleitung anhand eines Wärmetauschers eine Wärmeübertragung durchgeführt wird. Der Wärmetauscher umfasst ein erstes Volumen, durch welches das Wasser aus dem Zentralheizkreislauf fließt, und ein zweites Volumen, durch welches das Wasser der Hauswasserleitung fließt. Das erste Volumen und das zweite Volumen tauschen Wärme über ein Wärmeübertragungsmittel aus. Dabei erfolgt eine Wärmeübertragung aus dem durch eine Heizzelle erwärmten Wasser in dem ersten Volumen des Zentralheizkreislaufes auf das Wasser in dem zweiten Volumen der Hauswasserleitung.

Bei einer Verstopfung auf der Zentralheizungsseite des Wärmetauschers wird das Wasser in der Hauswasserleitung nicht ausreichend erwärmt und der Komfort der Benutzer wird negativ beeinflusst. Eine Verstopfung kann in den nachfolgenden Schritten auch den Wärmetauscher schädigen und für einen Flüssigkeitsstrom aus dem Zentralheizungskreislauf in die Hauswasserleitung sorgen.

In der deutschen Patentanmeldung DE102009042994 wird ein System offenbart, in dem an verschiedenen Stellen des Plattenwärmetauschers Temperaturmessungen durchgeführt und Warnsignale erzeugt werden, um mögliche Schäden des Wärmetauschers durch Hitze zu vermeiden, falls die Temperaturmessungen einen bestimmten Schwellenwert überschreiten sollten. Letztlich führen alle oben erwähnten Probleme zur Notwendigkeit einer Neuerung auf dem relevanten technischen Gebiet. GB 2406901 A offenbart ein System gemäß dem Oberbegriff des Anspruchs 1.

### KURZE BESCHREIBUNG DER ERFINDUNG

Die vorliegende Erfindung betrifft ein System zur Beseitigung der oben erwähnten Nachteile und zur Erkennung von Verstopfungen in einem Wärmetauscher, um neue Vorteile auf dem relevanten technischen Gebiet zu erzielen.

Eine Aufgabe der Erfindung ist es, ein System bereitzustellen, das erlaubt, die Verstopfung auf der Zentralheizungsseite des Wärmetauschers zu erkennen. Eine weitere Aufgabe der Erfindung ist es, ein System bereitzustellen, das ermöglicht, die Verstopfung auf der Zentralheizungsseite des Wärmetauschers früher festzustellen als die Systeme im Stand der Technik.

Um alle oben erwähnten und sich aus der nachstehenden detaillierten Beschreibung ergebenden Aufgaben zu erfüllen, betrifft die vorliegende Erfindung ein System zur Erkennung einer Verstopfung im Wärmetauscher in einem Wasserheizer, der eine erste Leitung, die hydraulisch mit einem Zentralheizkreislauf verbunden ist, und eine zweite Leitung, die hydraulisch mit einer Hauswasserleitung verbunden ist, eine Heizzelle, die mit der ersten Leitung zur Erwärmung der Flüssigkeit in der erwähnten ersten Leitung verbunden ist, ein erstes Volumen, das hydraulisch mit der ersten Leitung verbunden ist, und ein zweites Volumen, das hydraulisch mit der erwähnten zweiten Leitung verbunden ist, mindestens ein Wärmeübertragungsmittel, das zwischen dem erwähnten ersten Volumen und dem erwähnten zweiten Volumen vorgesehen ist, einen Wärmetauscher zur Wärmeübertragung zwischen der ersten Leitung und der zweiten Leitung, umfasst. Dementsprechend besteht die Neuerung darin, dass sie einen ersten Temperatursensor zum Messen der Temperatur der Flüssigkeit in der ersten Leitung; einen zweiten Temperatursensor zum Messen der Temperatur des Wassers, das den Wärmetauscher in der zweiten Leitung verlässt; eine Durchflussmesseinrichtung zum Messen des Volumenstroms der Flüssigkeit in der ersten Leitung; eine Verbrauchsmessvorrichtung zum Messen der Menge der verbrauchten Energieart, der von der Heizzelle für den Heizprozess verbraucht wird, eine Steuereinheit, die so mit dem ersten Temperatursensor, dem zweiten Temperatursensor, der Durchflussmesseinrichtung und der Verbrauchsmessvorrichtung verbunden ist, dass sie Messungen der Temperatur, des Durchflusses und der Menge der verbrauchten Energieart empfängt, umfasst;
wobei die Steuereinheit derart konfiguriert ist, dass sie die empfangenen Temperaturmessungen, Durchflussmessungen und die Messungen der verbrauchten Energieart in einer Speichereinheit aufzeichnet, indem sie diese den Empfangszeiten zuordnet und
- dass die gespeicherten Temperaturmessungen, Durchflussmessungen und Messungen der verbrauchten Energieart überwacht werden,
- dass ein Signal bezüglich einer Verstopfung im ersten Volumen des Wärmetauschers erzeugt wird, wenn in einem ersten Zeitintervall ein Zunahmetrend in den Temperaturmessungen des ersten Temperatursensors erkannt wird; wenn im erwähnten ersten Zeitintervall ein Abnahmetrend in den Temperaturmessungen des zweiten Temperatursensors erkannt wird; wenn im ersten Zeitintervall ein Abnahmetrend in den von der Durchflussmesseinrichtung empfangenen Durchflussmessungen erkannt wird und wenn im ersten Zeitintervall ein Zunahmetrend in den von der Verbrauchsmessvorrichtung empfangenen Messungen der verbrauchten Energieart erkannt wird. Somit kann die Verstopfung auf der Seite des Zentralheizkreislaufs des Wärmetauschers erkannt werden. Da die Verstopfung anhand von Trends erkannt wird, kann eine frühzeitige Erkennung erfolgen und der Komfort des Benutzers wird in geringerem Maße beeinträchtigt.

Das Merkmal einer möglichen Ausführungsform der Erfindung ist, dass die erwähnte Verbrauchsmessvorrichtung eine Gasmessvorrichtung ist.

Das Merkmal einer möglichen Ausführungsform der Erfindung ist, dass die erwähnte Verbrauchsmessvorrichtung eine Strommesseinrichtung ist.

Das Merkmal einer weiteren möglichen Ausführungsform der Erfindung ist, dass die Verbrauchsmessvorrichtung ein Zähler ist, der die Zyklen zählt, in denen die Heizzelle aktiviert und deaktiviert ist.

Das Merkmal einer weiteren möglichen Ausführungsform der Erfindung ist, dass sie eine Benutzerschnittstelle zur Darstellung des erzeugten Signals umfasst, die durch die Steuereinheit gesteuert wird.

Das Merkmal einer weiteren möglichen Ausführungsform der Erfindung ist, dass die erwähnte Benutzerschnittstelle an dem Wasserheizer vorgesehen ist. Dadurch wird der Benutzer über die Verstopfung informiert und das Ergreifen von Vorsichtsmaßnahmen wird erleichtert.

Das Merkmal einer weiteren möglichen Ausführungsform der Erfindung ist, dass die erwähnte Benutzerschnittstelle vom Wasserheizer entfernt angeordnet ist und entweder drahtgebunden oder drahtlos mit der Steuereinheit verbunden ist. Somit wird die Verstopfung durch den Benutzer aus anderen Räumen oder aus der Ferne erkannt.

Das Merkmal einer weiteren möglichen Ausführungsform der Erfindung ist, dass die erwähnte Benutzerschnittstelle auf einem elektronischen Terminal vorgesehen, und derart konfiguriert ist, dass sie drahtlos mit der Steuereinheit kommuniziert. Wenn es sich beim Terminal um einen Server handelt, werden zusätzliche Informationen über Wasserheizer erhalten, wodurch ermöglicht wird, dass der Austausch von Ersatzteilen sowie der Besuch des Servicetechnikers geplant werden können und negative Auswirkungen auf den Benutzer reduziert werden.

Das Merkmal einer weiteren möglichen Ausführungsform der Erfindung ist, dass die Steuereinheit derart konfiguriert ist, den Zunahmetrend zu erkennen, wenn sie feststellt, dass sich der Anfang und das Ende einer vorgegebenen Anzahl überwachter Messungen in einem ersten Wertbereich befinden, der über dem Anfang und Ende eines normalen Wertbereichs liegt, und den Abnahmetrend zu erkennen, wenn sie feststellt, dass sich der Anfang und das Ende einer vorgegebenen Anzahl überwachter Messungen in einem zweiten Wertbereich befinden, der unter dem Anfang und Ende eines normalen Wertbereichs liegt.

Das Merkmal einer weiteren möglichen Ausführungsform der Erfindung ist, dass die erwähnte Durchflussmesseinrichtung ein Teil einer Pumpe ist, der vorgesehen ist, um eine Rückmeldung über die Drehzahl der erwähnten Pumpe vorzunehmen, um Daten über den Volumenstrom der Flüssigkeit in der ersten Leitung zu liefern. Somit kann die Durchflussmessung durchgeführt werden, ohne dass weitere Geräte erforderlich sind.

Das Merkmal einer weiteren möglichen Ausführungsform der Erfindung ist, dass die Durchflussmesseinrichtung ein Durchflusssensor ist.

### KURZE BESCHREIBUNG DER FIGUREN

In Fig. 1 ist eine repräsentative Ansicht des Wasserheizers dargestellt.
In Fig. 2 ist eine repräsentative Ansicht des Systems dargestellt.

### DETAILLIERTE BESCHREIBUNG DER ERFINDUNG

In dieser ausführlichen Beschreibung wird der Gegenstand der Erfindung anhand von Beispielen erläutert, die lediglich dem besseren Verständnis des Gegenstands dienen und nicht einschränkend sind.

Bei der Erfindung handelt es sich um ein System (200) zur Erkennung der Verstopfung im Wärmetauscher (150) in Wasserheizern (100). Bezugnehmend auf Fig.1 enthält der Wasserheizer (100) eine erste Leitung (110), die hydraulisch mit einem Zentralheizkreislauf (310) verbunden ist, sowie eine zweite Leitung (120), die hydraulisch mit der Hauswasserleitung verbunden ist. Die in dem Zentralheizkreislauf (310) zirkulierende Flüssigkeit tritt in die ersten Leitung (110) ein, tritt nach dem Erhitzen wieder aus und wird wieder in den Zentralheizkreislauf (310) eingeführt. Das Leitungswasser, das aus einer Leitung wie der städtischen Wasserversorgung stammt, tritt in die zweite Leitung (120) ein und wird nach dem Erhitzen in die Hauswasserleitung eingeführt, damit Verbraucher es über Komponenten wie Wasserhähne u.Ä. nutzen können. Die Flüssigkeit in der erwähnten ersten Leitung (110) kann Wasser oder eine andere Flüssigkeit sein, die zu Heizzwecken verwendet wird.

Der Wasserheizer (100) enthält eine Heizzelle (130) zum Erhitzen der Flüssigkeit in der ersten Leitung (110). Die erwähnte Heizzelle (130) gibt durch den Verbrauch von Energiearten wie Strom, Gas u. Ä. Wärme ab. Die Heizzelle (130) kann durch thermostatartige Elemente oder eine Steuereinheit (210) gesteuert werden. Mit anderen Worten können die Zyklen, in denen die Heizzelle (130) aktiviert und deaktiviert ist, von diesen Komponenten gesteuert werden.

Die erste Leitung (110) kann auch eine Pumpe (140) zum Bewegen der Flüssigkeit enthalten.

Der Wasserheizer (100) enthält einen Wärmetauscher (150), um eine Wärmeübertragung zwischen der erwärmten Flüssigkeit in der ersten Leitung (110) und dem Wasser in der zweiten Leitung (120) zu ermöglichen, ohne dass diese sich miteinander vermischen. Der Wärmetauscher (150) kann ein erstes Volumen (151), das die Flüssigkeit in der ersten Leitung (110) aufnimmt, ein zweites Volumen (152), das die Flüssigkeit in der zweiten Leitung (120) aufnimmt, und ein Wärmeübertragungsmittel (153) zur Wärmeübertragung zwischen dem ersten Volumen (151) und dem zweiten Volumen (152) enthalten. Der Wärmetauscher (150) kann von einem Typ sein, der im Stand der Technik als Plattentyp bekannt ist. Die Neuerung in dem erfindungsgemäßen System (200) besteht darin, dafür zu sorgen, dass die Verstopfung in dem ersten Volumen (151) des Wärmetauschers (150) früh erkannt wird.

Bezugnehmend auf Fig. 1 und 2 umfasst das erfindungsgemäße System (200) eine Durchflussmesseinrichtung (220) zur Messung des Volumenstroms der Flüssigkeit in der ersten Leitung (110). Die erwähnte Durchflussmesseinrichtung (220) kann ein Durchflusssensor sein. In einer möglichen Ausführungsform der Erfindung kann die Pumpe (140) eine Pumpe sein, die bidirektional kommunizieren kann. Die Durchflussmesseinrichtung (220) ist ein Teil der Pumpe (140). Genauer ist sie ein Teil der Pumpe (140), der eine Rückmeldung bezüglich der Bewegung derselben vornimmt. Noch genauer handelt es sich um einen Teil der Pumpe (140), der eine Rückmeldung in Bezug auf das Signal, mit dem diese angesteuert wird, vornimmt.

Das System (200) umfasst einen ersten Temperatursensor (231), der in der ersten Leitung (110) vorgesehen ist, um die Temperatur der aus der Heizzelle (130) austretenden erwärmten Flüssigkeit zu messen. Das System (200) umfasst außerdem einen zweiten Temperatursensor (232), der in der zweiten Leitung (120) vorgesehen ist, um die Temperatur der aus dem Wärmetauscher (150) austretenden erwärmten Flüssigkeit zu messen. Das System (200) kann eine Verbrauchsmessvorrichtung (240) umfassen, die die Menge der von der Heizzelle (130) verbrauchten Energieart misst. Die erwähnte Verbrauchsmessvorrichtung (240) kann ein Messelement sein, das die von der Heizzelle (130) verbrauchte Gasmenge oder Strommenge misst, oder ein Zähler, der die Zyklen zählt, in denen die Heizzelle aktiviert und deaktiviert ist.

Das System (200) umfasst eine Steuereinheit (210), die eine Prozessoreinheit (211) umfasst, die Messungen des Durchflusses, der Temperatur und der verbrauchten Energieart von der Durchflussmesseinrichtung (220), dem ersten Temperatursensor (231), dem zweiten Temperatursensor (232) und der Verbrauchsmessvorrichtung (240) empfängt. Die erwähnte Steuereinheit (210) umfasst eine Speichereinheit (212), die der Prozessoreinheit (211) derart zugeordnet ist, dass die Prozessoreinheit (211) die Daten lesen und schreiben kann. Die Prozessoreinheit (211) kann ein Mikroprozessor sein.

Die Prozessoreinheit (211) speichert die Messungen von Durchfluss, Temperatur und verbrauchter Energieart zugeordnet zu ihren Empfangszeiten in einer Speichereinheit (212).

Im Falle einer Verstopfung im ersten Volumen (151) des Wärmetauschers (150), wird die Temperatur des Wassers im zweiten Volumen (152) um einen geringeren Grad ansteigen, da eine geringere Menge an erwärmter Flüssigkeit Wärme an das Wasser im zweiten Volumen (152) überträgt; mit anderen Worten wird die Temperatur unter dem erwarteten Temperaturbereich bleiben. Im Falle einer Verstopfung im ersten Volumen (151), wird die Durchflussgeschwindigkeit der Flüssigkeit in der ersten Leitung (110) abnehmen, da sich nicht die erwartete Flüssigkeitsmenge im Zyklus befindet, und dies wird die Temperatur der Flüssigkeit in der ersten Leitung (110) erhöhen. Außerdem wird die Betriebsfrequenz der Heizzelle erhöht, da die gewünschte Temperatur in der Hauswasserleitung nicht erreicht werden kann.

Demnach überwacht die Prozessoreinheit (211) die Messungen, die in der Speichereinheit (212) gespeichert sind. Als Neuerungsaspekt der Erfindung erzeugt die Prozessoreinheit (211) ein Signal über die Verstopfung im ersten Volumen (151), wenn ein Zunahmetrend der in einem ersten Zeitintervall aus dem ersten Temperatursensor (231) empfangenen Temperaturmessungen erkannt wird, wenn ein Abnahmetrend der im erwähnten ersten Zeitintervall aus dem zweiten Temperatursensor (232) empfangenen Temperaturmessungen erkannt wird, wenn ein Abnahmetrend der im ersten Zeitintervall von der Durchflussmesseinrichtung (220) erhaltenen Durchflussmessungen erkannt wird, und wenn ein Zunahmetrend in den Messungen der Energieart erkannt wird, die von der Verbrauchsmessvorrichtung (240) empfangen werden.

Die Prozessoreinheit (211) erkennt den Zunahmetrend und den Abnahmetrend beispielhaft wie folgt, ohne einschränkend zu wirken: Die Prozessoreinheit (211) erkennt den Zunahmetrend, wenn sie feststellt, dass sich die Anfangswerte und Endwerte einer vorgegebenen Anzahl überwachter Messungen in einem ersten Wertbereich befinden, welcher der Reihe nach über den Anfangswerten und Endwerten eines normalen Wertbereichs liegt, erkennt den Abnahmetrend, wenn sie feststellt, dass sich die Anfangswerte und Endwerte einer vorgegebenen Anzahl überwachter Messungen in einem ersten Wertbereich befinden, welcher der Reihe nach unter dem Anfang und Ende eines normalen Wertbereichs liegt. Als Alternative kann der Zunahmetrend erkannt werden, wenn festgestellt wird, dass die Mehrzahl der aufeinanderfolgenden Messungen entsprechend der Zeit zunimmt, und dass sie über bestimmten Schwellenwerten liegt; der Abnahmetrend kann erkannt werden, wenn festgestellt wird, dass die Mehrzahl der aufeinanderfolgenden Messungen abnimmt, und dass sie unter bestimmten Schwellenwerten liegt. In einer möglichen Ausführung kann der Zunahme- oder Abnahmetrend durch Berücksichtigung der in bestimmten Intervallen beobachteten Maximal- und/oder Minimalwerte erkannt werden.

Das System kann auch eine der Prozessoreinheit (211) zugeordnete Benutzerschnittstelle (250) umfassen, um zu gewährleisten, dass das genannte Signal an den Benutzer gesendet wird. Die erwähnte Benutzerschnittstelle (250) kann an dem Wasserheizer (100) vorgesehen sein. Die Benutzerschnittstelle (250) kann in einer möglichen Ausführungsform in einem vom Wasserheizer (100) entfernten Raum angeordnet sein und drahtgebunden oder drahtlos für Datenaustausch mit der Prozessoreinheit (211) sorgen. In einer möglichen Ausführungsform kann die Benutzerschnittstelle (250) auf einem elektronischen Terminal vorgesehen sein. Die Prozessoreinheit (211) kann die Daten drahtlos mit dem elektronischen Terminal austauschen. Das elektronische Terminal kann ein Server, ein mobiles Gerät, ein Computer u.Ä. sein. Falls es sich beim Terminal um einen Server handelt, kann die Verstopfung vom Technik-Service des Wasserheizers (100) im Voraus erkannt und Ersatzteile besorgt werden, so dass eine frühe Maßnahmenplanung vorgenommen werden kann.

Der Schutzumfang der Erfindung ist in den Ansprüchen in der Anlage angegeben und kann nicht auf das beschränkt werden, was in dieser detaillierten Beschreibung zum Zweck der Angabe von Beispielen erläutert wird. Es ist offensichtlich, dass der Fachmann auf dem technischen Gebiet im Lichte der obigen Erläuterungen ähnliche Ausführungsformen erstellen kann.

### DIE IN DEN FIGUREN ANGEGEBENEN REFERENZNUMMERN

100 Wasserheizer
110 Erste Leitung
120 Zweite Leitung
130 Heizzelle
140 Pumpe
150 Wärmetauscher
151 Erstes Volumen
152 Zweites Volumen
153 Wärmeübertragungsmittel
200 System
210 Steuereinheit
211 Prozessoreinheit
212 Speichereinheit
220 Durchflussmesseinrichtung
231 Erster Temperatursensor
232 Zweiter Temperatursensor
240 Verbrauchsmessvorrichtung
250 Benutzerschnittstelle
310 Zentralheizkreislauf
320 Hauswasserleitung

## Patentansprüche

1. System (200) zur Erkennung einer Verstopfung des Wärmetauschers (150) in einem Wasserheizer (100), der eine erste Leitung (110), die hydraulisch mit einem Zentralheizkreislauf (310) verbunden ist, und eine zweite Leitung (120), die hydraulisch mit einer Hauswasserleitung (320) verbunden ist, eine Heizzelle (130), die mit der erwähnten ersten Leitung (110) zur Erwärmung der Flüssigkeit in der ersten Leitung (110) verbunden ist, ein erstes Volumen (151), das hydraulisch mit der ersten Leitung (110) verbunden ist, und ein zweites Volumen (152), das hydraulisch mit der erwähnten zweiten Leitung (120) verbunden ist, mindestens ein Wärmeübertragungsmittel (153), das zwischen dem erwähnten ersten Volumen (151) und dem erwähnten zweiten Volumen (152) vorgesehen ist, einen Wärmetauscher (150) zur Wärmeübertragung zwischen der ersten Leitung (110) und der zweiten Leitung (120), einen ersten Temperatursensor (231) zur Messung der Temperatur der Flüssigkeit in der ersten Leitung (110); einen zweiten Temperatursensor (232) zur Messung der Temperatur des den Wärmetauscher (150) verlassenden Wassers in der zweiten Leitung (120), umfasst, **gekennzeichnet dadurch, dass** es eine Durchflussmesseinrichtung (220) zum Messen des Volumenstroms der Flüssigkeit in der ersten Leitung (110); eine Verbrauchsmessvorrichtung (240) zum Messen der Menge der verbrauchten Energieart, der von der Heizzelle (130) für den Heizprozess verbraucht wird; eine Steuereinheit (210), welche mit dem ersten Temperatursensor (231), dem zweiten Temperatursensor (232), der Durchflussmesseinrichtung (220) und der Verbrauchsmessvorrichtung (240) in Verbindung steht und die Messungen der Temperatur, des Durchflusses und der Menge der verbrauchten Energieart empfängt, umfasst,
wobei die Steuereinheit (210) derart konfiguriert ist, dass sie die empfangenen Temperaturmessungen, Durchflussmessungen und die Messungen der verbrauchten Energieart in einer Speichereinheit (212) speichert, indem sie diese den Empfangszeiten zuordnet und
- dass die gespeicherten Temperaturmessungen, Durchflussmessungen und Messungen der verbrauchten Energieart überwacht werden,
- dass ein Signal bezüglich einer Verstopfung im ersten Volumen (151) des Wärmetauschers (150) erzeugt wird, wenn in einem ersten Zeitintervall ein Zunahmetrend in den Temperaturmessungen des ersten Temperatursensors (231) erkannt wird; wenn in diesem ersten Zeitintervall ein Abnahmetrend in den Temperaturmessungen des zweiten Temperatursensors (232) erkannt wird; wenn im ersten Zeitintervall ein Abnahmetrend in den von der Durchflussmesseinrichtung (220) empfangenen Durchflussmessungen erkannt wird und wenn im ersten Zeitintervall ein Zunahmetrend in den von der Verbrauchsmessvorrichtung (240) empfangenen Messungen der verbrauchten Energieart erkannt wird.

2. System (200) nach Anspruch 1, ***gekennzeichnet dadurch,* dass** es sich bei der erwähnten Verbrauchsmessvorrichtung (240) um eine Gasmessvorrichtung handelt.

3. System (200) nach Anspruch 1, ***gekennzeichnet dadurch,* dass** es sich bei der Verbrauchsmessvorrichtung (240) um eine Strommesseinrichtung handelt.

4. System (200) nach Anspruch 1, ***gekennzeichnet dadurch,* dass** es sich bei der Verbrauchsmessvorrichtung (240) um einen Zähler handelt, der die Zyklen zählt, in denen die Heizzelle (130) aktiviert und deaktiviert ist.

5. System (200) nach Anspruch 1, ***gekennzeichnet dadurch,* dass** es eine Benutzerschnittstelle (250) zur Bereitstellung des erzeugten Signals umfasst, die von der Steuereinheit (210) gesteuert wird.

6. System (200) nach Anspruch 5, ***gekennzeichnet dadurch,* dass** die erwähnte Benutzerschnittstelle (250) an dem Wasserheizer (100) vorgesehen ist.

7. System (200) nach Anspruch 5, ***gekennzeichnet dadurch,* dass** die erwähnte Benutzerschnittstelle (250) vom Wasserheizer (100) entfernt angeordnet und drahtgebunden oder drahtlos mit der Steuereinheit (210) verbunden ist.

8. System (200) nach Anspruch 5, ***gekennzeichnet dadurch,* dass** die erwähnte Benutzerschnittstelle (250) auf einem elektronischen Terminal vorgesehen, und derart konfiguriert ist, dass sie drahtlos mit der Steuereinheit (210) kommuniziert.

9. System (200) nach Anspruch 1, ***gekennzeichnet dadurch,* dass** die Steuereinheit (210) derart konfiguriert ist, den Zunahmetrend zu erkennen, wenn sie feststellt, dass sich der Anfang und das Ende einer vorgegebenen Anzahl überwachter Messungen in einem ersten Wertbereich befinden, der über dem Anfang und Ende eines normalen Wertbereichs liegt, und den Abnahmetrend zu erkennen, wenn sie feststellt, dass sich der Anfang und das Ende einer vorgegebenen Anzahl überwachter Messungen in einem zweiten Wertbereich befinden, der unter dem Anfang und Ende eines normalen Wertbereichs liegt.

10. System (200) nach Anspruch 1, ***gekennzeichnet dadurch,* dass** die erwähnte Durchflussmesseinrichtung (220) ein Teil der erwähnten Pumpe (140) ist, die vorgesehen ist, um eine Rückmeldung über die Drehzahl der Pumpe (140) vorzunehmen, um Daten über den Volumenstrom der Flüssigkeit in der ersten Leitung (110) zu liefern.

11. System nach Anspruch 1, ***gekennzeichnet dadurch,* dass** die Durchflussmesseinrichtung (220) ein Durchflusssensor ist.

## Claims

1. System (200) for identifying a blockage of the heat exchanger (150) in a water heater (100), said water heater having a first line (110), which is connected hydraulically to a central heating circuit (310), and a second line (120), which is connected hydraulically to a domestic water line (320), a heating cell (130), which is connected to the mentioned first line (110) for heating the liquid in the first line (110), a first volume (151), which is connected hydraulically to the first line (110), and a second volume (152), which is connected hydraulically to the mentioned second line (120), at least one heat transfer means (153), which is provided between the mentioned first volume (151) and the mentioned second volume (152), a heat exchanger (150) for heat transfer between the first line (110) and the second line (120), a first temperature sensor (231) for measuring the temperature of the liquid in the first line (110), and a second temperature sensor (232) for measuring the temperature of the water, exiting the heat exchanger (150), in the second line (120), **characterized in that** said system comprises a flow measurement device (220) for measuring the volumetric flow rate of the liquid in the first line (110), a consumption measurement apparatus (240) for measuring the amount of the consumed energy type that is consumed by the heating cell (130) for the heating process, and a control unit (210), which is connected to the first temperature sensor (231), the second temperature sensor (232), the flow measurement device (220) and the consumption measurement apparatus (240) and which receives measurements of the temperature, of the flow and of the quantity of the consumed energy type,
wherein the control unit (210) is configured in such a way that it stores the received temperature measurements, flow measurements and the measurements of the consumed energy type in a storage unit (212) by assigning them to the reception times, and
- **in that** the stored temperature measurements, flow measurements and measurements of the consumed energy type are monitored,
- **in that** a signal relating to a blockage in the first volume (151) of the heat exchanger (150) is generated if, in a first time interval, there is identified an increasing trend in the temperature measurements of the first temperature sensor (231), if, in said first time interval, there is identified a decreasing trend in the temperature measurements of the second temperature sensor (232), if, in the first time interval, there is identified a decreasing trend in the flow measurements received from the flow measurement device (220), and if, in the first time interval, there is identified an increasing trend in the measurements of the consumed energy type that are received from the consumption measurement apparatus (240).

2. System (200) according to Claim 1, **characterized in that** the mentioned consumption measurement apparatus (240) is a gas measurement apparatus.

3. System (200) according to Claim 1, **characterized in that** the consumption measurement apparatus (240) is a current measurement device.

4. System (200) according to Claim 1, **characterized in that** the consumption measurement apparatus (240) is a counter which counts the cycles in which the heating cell (130) is activated and deactivated.

5. System (200) according to Claim 1, **characterized in that** said system comprises a user interface (250) for providing the generated signal that is controlled by the control unit (210).

6. System (200) according to Claim 5, **characterized in that** the mentioned user interface (250) is provided at the water heater (100).

7. System (200) according to Claim 5, **characterized in that** the mentioned user interface (250) is arranged at a distance from the water heater (100) and is connected to the control unit (210) in a wired or wireless manner.

8. System (200) according to Claim 5, **characterized in that** the mentioned user interface (250) is provided on an electronic terminal and is configured in such a way that it communicates wirelessly with the control unit (210).

9. System (200) according to Claim 1, **characterized in that** the control unit (210) is configured in such a way that it identifies the increasing trend if it determines that the start and the end of a predefined number of monitored measurements are in a first value range for which the start and end of a normal value range are exceeded, and it identifies the decreasing trend if it determines that the start and the end of a predefined number of monitored measurements are in a second value range for which the start and end of a normal value range are fallen below.

10. System (200) according to Claim 1, **characterized in that** the mentioned flow measurement device (220) is a part of the mentioned pump (140) that is provided for providing feedback concerning the rotational speed of the pump (140), in order to supply data concerning the volumetric flow rate of the liquid in the first line (110).

11. System according to Claim 1, **characterized in that** the flow measurement device (220) is a flow sensor.

## Revendications

1. Système (200) permettant d'identifier une obstruction de l'échangeur thermique (150) dans un chauffe-eau (100), comprenant un premier conduit (110) qui est raccordé hydrauliquement à un circuit de chauffage central (310), et un deuxième conduit (120) qui est raccordé hydrauliquement à une canalisation d'eau domestique (320), une cellule chauffante (130) qui est raccordée audit premier conduit (110) pour chauffer le liquide dans le premier conduit (110), un premier volume (151) qui est raccordé hydrauliquement au premier conduit (110), et un deuxième volume (152) qui est raccordé hydrauliquement audit deuxième conduit (120), au moins un moyen de transfert de chaleur (153) qui est prévu entre ledit premier volume (151) et ledit deuxième volume (152), un échangeur de chaleur (150) pour le transfert de chaleur entre le premier conduit (110) et le deuxième conduit (120), un premier capteur de température (231) pour mesurer la température du liquide dans le premier conduit (110) ; un deuxième capteur de température (232) pour mesurer la température de l'eau sortant de l'échangeur de chaleur (150) dans le deuxième conduit (120),
**caractérisé en ce qu'**il comprend un moyen de mesure de débit (220) pour mesurer le débit volumétrique du liquide dans le premier conduit (110) ; un dispositif de mesure de consommation (240) pour mesurer la quantité du type d'énergie consommé qui est consommée par la cellule chauffante (130) pour le processus de chauffage ; une unité de commande (210) qui est en communication avec le premier capteur de température (231), le deuxième capteur de température (232), le moyen de mesure de débit (220) et le dispositif de mesure de consommation (240) et reçoit les mesures de la température, du débit et de la quantité du type d'énergie consommé,
l'unité de commande (210) étant configurée de telle sorte qu'elle mémorise les mesures de température, les mesures de débit et les mesures du type d'énergie consommé reçues dans une unité de mémoire (212) en les associant aux heures de réception, et
- **en ce que** les mesures de température, les mesures de débit et les mesures du type d'énergie consommé mémorisées sont surveillées,
- **en ce qu'**un signal concernant une obstruction dans le premier volume (151) de l'échangeur de chaleur (150) est généré si dans un premier intervalle de temps, une tendance à l'augmentation est identifiée dans les mesures de température du premier capteur de température (231) ; si dans ce premier intervalle de temps, une tendance à la diminution est identifiée dans les mesures de température du deuxième capteur de température (232) ; si dans le premier intervalle de temps, une tendance à la diminution est identifiée dans les mesures de débit reçues du moyen de mesure de débit (220), et si dans le premier intervalle de temps, une tendance à l'augmentation est identifiée dans les mesures du type d'énergie consommé reçues du dispositif de mesure de consommation (240).

2. Système (200) selon la revendication 1, **caractérisé en ce que** ledit dispositif de mesure de consommation (240) est un dispositif de mesure de gaz.

3. Système (200) selon la revendication 1, **caractérisé en ce que** le dispositif de mesure de consommation (240) est un moyen de mesure de courant.

4. Système (200) selon la revendication 1, **caractérisé en ce que** le dispositif de mesure de consommation (240) est un compteur qui compte les cycles pendant lesquels la cellule chauffante (130) est activée et désactivée.

5. Système (200) selon la revendication 1, **caractérisé en ce qu'**il comprend une interface utilisateur (250) pour fournir le signal généré et qui est commandée par l'unité de commande (210).

6. Système (200) selon la revendication 5, **caractérisé en ce que** ladite interface utilisateur (250) est prévue au niveau du chauffe-eau (100).

7. Système (200) selon la revendication 5, **caractérisé en ce que** ladite interface utilisateur (250) est disposée à distance du chauffe-eau (100) et est reliée avec ou sans fil à l'unité de commande (210) .

8. Système (200) selon la revendication 5, **caractérisé en ce que** ladite interface utilisateur (250) est prévue sur un terminal électronique, et est configurée de telle sorte qu'elle communique sans fil avec l'unité de commande (210).

9. Système (200) selon la revendication 1, **caractérisé en ce que** l'unité de commande (210) est configurée de façon à identifier la tendance à l'augmentation si elle constate que le début et la fin d'un nombre spécifié de mesures surveillées se trouve dans une première plage de valeurs qui est au-dessus du début et de la fin d'une plage de valeurs normale, et à identifier la tendance à la diminution si elle constate que le début et la fin d'un nombre prédéfini de mesures surveillées se trouve dans une deuxième plage de valeurs qui est au-dessous du début et de la fin d'une plage de valeurs normale.

10. Système (200) selon la revendication 1, **caractérisé en ce que** ledit moyen de mesure de débit (220) fait partie de ladite pompe (140) qui est prévue pour procéder à un retour concernant le nombre de tours de la pompe (140) afin de fournir des données concernant le débit volumétrique du liquide dans le premier conduit (110).

11. Système selon la revendication 1, **caractérisé en ce que** le moyen de mesure de débit (220) est un capteur de débit.
